# EUROPÄISCHE PATENTSCHRIFT

(11) **EP 1 772 567 B1**
(45) Veröffentlichungstag und Bekanntmachung des Hinweises auf die Patenterteilung: **09.05.2012**
(21) Anmeldenummer: 05022024.3
(22) Anmeldetag: 10.10.2005
(51) Int. Cl.: E03D 9/08

(54) **Unterflurhydrant**
Underground hydrant
Bouche d'incendie souterraine

(43) Veröffentlichungstag der Anmeldung: 11.04.2007
(73) Patentinhaber: Georg Fischer Wavin AG, 8200 Schaffhausen (CH)
(72) Erfinder: Müller, Reinhard, 78224 Singen (DE); Schwarz, Bernd, 78224 Singen (DE); Petry, Dirk, 8245 Feuerthalen (CH); Gressmann, Michael, 8222 Beringen (DE)
(74) Vertreter: De Colle, Piergiacomo

(56) Entgegenhaltungen:
- DE-A1-102004 004 933
- DE-C1- 19 728 510
- DE-U1-202004 009 931

## Beschreibung

Die Erfindung bezieht sich auf einen Unterflurhydrant bestehend aus einem Unterteil und einem Oberteil jeweils aus Kunststoff, wobei das Unterteil ein Ventilgehäuse und einen Anschlussbereich umfasst, wobei das Oberteil ein Spindelgehäuse, eine Auslassöffnung und ein Mantelrohr umfasst und wobei das Spindelgehäuse eine Spindelgehäuseabdeckung und eine Spindelmutter aufnimmt.

Im Rohrleitungsbau werden Unterflurhydranten eingesetzt um aus einer unter der Oberfläche verlegten Versorgungsleitung das geförderte Medium entnehmen zu können. Ein bekanntes Beispiel sind Feuerwehrhydranten, die mit einem Ventil und einer Auslassöffnung für das Löschwasser versehen sind, wobei das Ventil bei Bedarf mit einem Schlüssel oder einer Betätigungsstange betätigt werden kann. Der Schlüssel muss dabei verdrehsicher mit der Ventilspindel gekoppelt werden. Bei der Betätigung, vor allem am Anfang des Öffnungsvorganges und am Ende des Schliessvorganges, müssen hohe Betätigungskräfte aufgenommen werden. Wenn der Unterflurhydrant aus Kunststoff hergestellt wird, können diese Kräfte nicht von Kunststoffteilen aufgenommen werden.

Aus der DE 202004004709 U1 ist ein Bremselement für eine Betätigungsstange eines Hydranten bekannt. Die Stange ist in der Hülle einer Einbaugarnitur integriert. Die Hülle und die Stange weisen zusammenwirkende Bremskonturen auf, die von Aussen an der Stange angreifen und eine verdrehsichere Kopplung bewirken.

Aus der DE 202004009931 U1 ist weiterhin eine Einbaugarnitur für unterirdisch verlegten Gas- oder Wasserarmaturen bekannt. Zwischen der Ventilspindel und dem Bedienschlüssel ist eine Kupplungsmuffe angeordnet. Die Kupplungsmuffe besteht aus einer metallischen Aussenhülse und einer Innenhülse aus Kunststoff. Die Kupplungsmuffe ist an einem Ende mit einem Splint mit der Ventilspindel verbunden und an dem anderen Ende mit einer Aufnahme für den Bedienschlüssel versehen. Die Muffe lässt eine Verdrehung um einen Winkel von höchstens 10° zu. Bei einer solchen Bauweise ist es von Vorteil, die Kuppelmuffe, welche die Aufnahme des Mehrkants des Betätigungselements darstellt, nahe an der Armatur anzubringen da die Hohen Drehmomente eins zu eins von ihr aufgenommen werden müssen. Nachteilig dadurch ist jedoch das schwierige Einstecken des Betätigungselements, welches eine lange Baulänge aufweist um die tiefliegende Kuppelmuffe zu erreichen und die Kuppelmuffe zudem nicht sichtbar ist.

Aus DE 10309472 B ist zudem ein Unterflurhydrant bekannt, der die technischen Merkmale des Oberbegriffs des Anspruchs 1 offenbart.

Ausgehend von diesem Stand der Technik ist es Aufgabe der Erfindung, einen Unterflurhydrant aus Kunststoff anzugeben, wobei die Kopplung zwischen Ventilspindel und Bedienungsstange möglichst wenig Bauhöhe beansprucht und eine möglichst gute Verdrehsicherung bei der Aufnahme möglichst hoher Betätigungskräfte gewährleistet wird.

Diese Aufgabe wird gelöst durch einen Unterflurhydrant bestehend aus einem Unterteil und einem Oberteil aus Kunststoff, wobei das Unterteil ein Ventilgehäuse und ein Anschlussbereich umfasst, wobei das Oberteil ein Spindelgehäuse, eine Auslassöffnung und ein Mantelrohr umfasst und wobei das Spindelgehäuse eine Spindelgehäuseabdeckung und eine Spindelmutter aus Metall aufnimmt, wobei im Spindelgehäuse zwischen Spindelmutter und Spindelgehäuseabdeckung ein Drehmomentaufnehmer aus Metall angeordnet ist, wobei der Drehmomentaufnehmer als eine Auflagescheibe mit einem in axialer Richtung verlaufend angeordneten Führungsfinger ausgebildet ist, welcher ein axial verlaufenden Führungsschlitz (20) aufweist, in welchem die Nase (21) der Spindelmutter (13) verschiebbar angeordnet ist.

Bevorzugte Weiterbildungen der Erfindung ergeben sich aus den abhängigen Ansprüchen.

Es ist von Vorteil, dass die Bauhöhe der Kopplung möglichst gering ist. Je geringer die Bauhöhe des Hydranten, desto weniger Grabungsarbeit ist bei der Verlegung der Versorgungsleitungen notwendig. Dies wird dadurch erreicht, dass der Drehmomentaufnehmer als eine Auflagescheibe ausgebildet ist. Der Drehmomentaufnehmer ist im Spindelgehäuse zwischen Spindelmutter und Spindelgehäuseabdeckung angeordnet und ist mit einem in axialer Richtung verlaufend angeordneten Führungsfinger ausgebildet.

Ein Ausführungsbeispiel der Erfindung wird anhand der Figuren beschrieben. Es zeigen:
- Figur 1: einen Schnitt durch einen erfindungsgemässen Unterflurhydrant,
- Figur 2: einen Schnitt durch einen weiteren erfindungsgemässen Unterflurhydrant,
- Figur 3: einen Schnitt durch einen erfindungsgemässen Drehmomentaufnehmer,
- Figur 4: eine seitliche Sicht auf den Drehmomentaufnehmer von Figur 3,
- Figur 5: einen weiteren Schnitt durch den Drehmomentaufnehmer von Figur 3 und
- Figur 6: eine perspektivische Sicht auf den Drehmomentaufnehmer.

In **Figur 1** ist ein Unterflurhydrant 1 geschnitten entlang der Längsachse dargestellt. Der Unterflurhydrant 1 besteht aus einem Unterteil 2 und einem Oberteil 3, die beide als im Wesentlichen rohrförmige Elemente aus Kunststoff hergestellt sind. Das Oberteil 3 wird im Unterteil 2 eingesteckt. Das Oberteil 3 und das Unterteil 2 werden beispielsweise durch eine Elektroschweissverbindung im Einsteckbereich mit einander verbunden. Das Unterteil 2 umfasst ein Ventilgehäuse 4 und einen Anschlussbereich 5. Der Anschlussbereich 5 ist in **Figur 1** als eine Flanschverbindung 5 dargestellt, kann aber auch als ein Spitzende, wie dargestellt in **Figur 2****,** ausgebildet sein. Mit dem Anschlussbereich 5 kann der Unterflurhydrant 1 an eine Versorgungsleitung, die hier nicht abgebildet ist, angeschlossen werden. Im Ventilgehäuse 4 ist ein Kugelkörper 6 als Ruckschlagventil und ein Kolbenkörper 7 als Hauptventil dargestellt. Der Kolbenkörper 7 weist auf der zum Kugelkörper 6 gerichteten Seite eine konkave Oberfläche auf, die zur gewölbten Oberfläche des Kugelkörpers 6 passend ausgebildet ist. Der Kolbenkörper 7 wird in einer Ventilbuchse 8 geführt.

Das Oberteil 3 umfasst im Wesentlichen ein Spindelgehäuse 9, eine Auslassöffnung 10 und ein Mantelrohr 11. Im Spindelgehäuse 9 ist eine Spindelmutter 13 am Ende eines Gestänges 14 axial verschiebbar gelagert. Die Spindelmutter 13 ist aus Metall gegossen und weist ein Innengewinde auf, das mit einem hier nicht dargestellten Betätigungsschlüssel zusammenwirkt. Das Spindelgehäuse 9 und die Auslassöffnung 10 bilden eine Einheit, die an der Strassenoberfläche mit einer Spindeigehäuseabdeckung 12 versehen sind. Im Spindelgehäuse 9 befindet sich zwischen der Abdeckung 12 und der Spindelmutter 13 einen Drehmomentaufnehmer 15.

In den **Figuren 3 bis 6** ist der Drehmomentaufnehmer 15 für sich alleine und vergrössert dargestellt. In **Figur 3** ist der Drehmomentaufnehmer 15 geschnitten entlang der Längsachse des Unterflurhydranten 1 dargestellt. Hier ist ersichtlich, wie der Drehmomentaufnehmer 15 als eine Auflagescheibe 16 mit einem Führungsfinger 17 und Erhöhungen 18 ausgebildet ist. Der Führungsfinger 17 erstreckt sich in axialer Richtung parallel zum Ventilgestänge 14 und befindet sich im eingebauten Zustand unmittelbar angrenzend an der Spindelmutter 13. Die Erhöhungen 18 sind am Rand der Auflagescheibe 16 angeordnet und dienen zur formschlüssigen Fixierung der Auflagescheibe 16 im Spindelgehäuse 9. Die Auflagescheibe 16 weist auch eine zentrale Durchlassöffnung 19 für die Betätigungsstange oder den Schlüssel auf, mit der das Ventilgestänge 14 betätigt werden kann. Die Erhöhungen 18 sind formschlüssig, d.h. genau passend in Vertiefungen oder Aussparungen an der Oberseite des Spindelgehäuses 9 angeordnet und wirken als eine Verdrehsicherung während der Drehbewegung der Mutter 13. Der Drehmomentaufnehmer 15 kann als ein einstückiges Gussteil aus Metall hergestellt werden.

In **Figur 4** ist ersichtlich, wie der Führungsfinger 17 einen in axialer Richtung verlaufenden Führungsschlitz 20 aufweist. Im Führungsschlitz 20 greift ein Vorsprung oder eine Nase 21 an der Mutter 13 am Ende des Gestänges 14 ein. Beim Betätigen des Ventils wird das Gestänge 14 in axialer Richtung zwischen einer geschlossenen und einer offenen Stellung bewegt. Der Vorsprung, oder die Führungsnase 21 der Spindelmutter 13 passt in der Breite genau zur Breite des Führungsschlitzes 20 und sorgt für die axiale Führung der Spindelmutter 13 während der Bewegung des Gestänges 14. Der Führungsschlitz 20 ist gleich lang wie der Weg, der die Führungsnase oder der Vorsprung 21 an der Spindelmutter 13 während in axialer Richtung als Folge des Ein-oder Ausschrauben des Betätigungsschlüssels zurücklegt.

In **Figur 5** ist der Drehmomentaufnehmer 15 gesehen in axialer Richtung dargestellt. An der Auflagescheibe 16 sind vier Erhöhungen 18 ausgebildet, die paarweise einander gegenüberliegend angeordnet sind. Zwischen den paarweise angeordneten Erhöhungen 18 ist ein Winkel von weniger als 90°, beispielsweise 60°, freigelassen. Hiermit wird erreicht, dass der Drehmomentaufnehmer 15 beim Zusammenbau genau ausgerichtet und nicht falsch herum eingebaut werden kann. In **Figur 6** ist der Drehmomentaufnehmer 15 nochmals, perspektivisch, mit Sicht auf dem Führungsfinger 17 dargestellt.

Beim Zusammenbau des Unterflurhydranten 1 wird der Drehmomentaufnehmer 15 mit dem Führungsfinger 16 und mit den Erhöhungen 18 nach unten zeigend in den Aussparungen im Spindelgehäuse 9 eingesetzt und verdrehsicher festgehalten. Der Betätigungsschlüssel stützt sich ab auf der Auflagescheibe 16, greift mit dem Schlüsselkopf durch die Durchlassöffnung 19 hindurch und betätigt die Spindel 14. Zu hohe Drehmomente die am Anfang beim Öffnen und am Ende beim Schliessen des Unterflurhydranten 1 auftreten können, werden vom Drehmomentaufnehmer 15 aufgefangen. Die Erhöhungen 18 haben zusammengezählt eine Auflagefläche, die ausreichend gross ist um die Betätigungskräfte, die beim Öffnen und Schliessen übertragen werden, ohne Schaden auf dem Kunststoff des Spindelgehäuses 9 abzuleiten.

## Patentansprüche

1. Unterflurhydrant (1) bestehend aus einem Unterteil (2) und einem Oberteil (3) jeweils aus Kunststoff, wobei das Unterteil (2) ein Ventilgehäuse (4) und ein Anschlussbereich (5) umfasst, wobei das Oberteil (3) ein Spindelgehäuse (9), eine Auslassöffnung (10) und ein Mantelrohr (11) umfasst und wobei das Spindelgehäuse (9) eine Spindelgehäuseabdeckung (12) und eine Spindelmutter (13) aus Metall aufnimmt, **dadurch gekennzeichnet, dass** im Spindelgehäuse (9) zwischen Spindelmutter (13) und Spindelgehäuseabdeckung (12) ein Drehmomentaufnehmer (15) aus Metall angeordnet ist, wobei der Drehmomentaufnehmer (15) als eine Auflagescheibe (16) mit einem in axialer Richtung verlaufend angeordneten Führungsfinger (17) ausgebildet ist,welcher ein axial verlaufenden Führungsschlitz 20 aufweist, in welchem die Nase (21) der Spindelmutter (13) verschiebbar angeordnet ist.

2. Unterflurhydrant (1) nach dem Anspruch 1, **dadurch gekennzeichnet, dass** der Führungsfinger (17) im Spindelgehäuse (9) zusammenwirkend mit der Spindelmutter (13) ausgebildet ist.

3. Unterflurhydrant (1) nach mindestens einem der Ansprüche 1 oder 2, **dadurch gekennzeichnet, dass** der Führungsfinger (17) einen axial verlaufend ausgebildeten Führungsschlitz (20) aufweist, der im Wesentlichen gleich lang ist, wie der axiale Weg einer Nase (21) an der Spindelmutter (13).

4. Unterflurhydrant (1) nach mindestens einem der Ansprüche 1 bis 3, **dadurch gekennzeichnet, dass** die Auflagescheibe (16) am Rand mindestens zwei Erhöhungen (18) aufweist, die formschlüssig mit einer dazupassenden Aussparung im Spindelgehäuse (9) ausgebildet sind.

5. Unterflurhydrant (1) nach Anspruch 4, **dadurch gekennzeichnet, dass** die Erhöhungen (18) am Umfang der Auflagescheibe (16) in unterschiedlichem Winkelabstand zu einander angeordnet sind.

## Claims

1. Underground hydrant (1) consisting of a bottom part (2) and a top part (3) each made of plastic, wherein the bottom part (2) comprises a valve housing (4) and a connection region (5), wherein the top part (3) comprises a spindle housing (9), an outlet opening (10) and a casing tube (11), and wherein the spindle housing (9) receives a spindle housing cover (12) and a spindle nut (13) made of metal, **characterized in that** a torque transducer (15) made of metal is arranged in the spindle housing (9) between the spindle nut (13) and the spindle housing cover (12), wherein the torque transducer (15) is in the form of a supporting disc (16) with a guide finger (17) which is arranged so as to extend in the axial direction and has an axially extending guide slot (20) in which the nose (21) of the spindle nut (13) is arranged displaceably.

2. Underground hydrant (1) according to Claim 1, **characterized in that** the guide finger (17) is formed interacting with the spindle nut (13) in the spindle housing (9).

3. Underground hydrant (1) according to at least one of Claims 1 or 2, **characterized in that** the guide finger (17) has a guide slot (20) which is formed so as to extend axially and is substantially the same length as the axial path of a nose (21) on the spindle nut (13).

4. Underground hydrant (1) according to at least one of Claims 1 to 3, **characterized in that** the edge of the supporting disc (16) is provided with at least two elevations (18), which are formed in positive engagement with a corresponding recess in the spindle housing (9).

5. Underground hydrant (1) according to Claim 4, **characterized in that** the elevations (18) are arranged at different angular distances from one another on the circumference of the supporting disc (16).

## Revendications

1. Bouche d'incendie souterraine (1) constituée d'une partie inférieure (2) et d'une partie supérieure (3), chacune en plastique, la partie inférieure (2) comprenant un boîtier de soupape (4) et une région de raccordement (5), la partie supérieure (3) comprenant un boîtier de broche (9), une ouverture de sortie (10) et un tube de gainage (11), le boîtier de broche (9) recevant un recouvrement de boîtier de broche (12) et un écrou de broche (13) en métal, **caractérisée en ce que** dans le boîtier de broche (9), entre l'écrou de broche (13) et le recouvrement de boîtier de broche (12), est disposé un détecteur de couple (15) en métal, le détecteur de couple (15) étant réalisé sous forme de disque d'appui (16) avec un doigt de guidage (17) s'étendant dans la direction axiale, lequel doigt de guidage présente une fente de guidage (20) s'étendant axialement, dans laquelle est disposé de manière coulissante le nez (21) de l'écrou de broche (13).

2. Bouche d'incendie souterraine (1) selon la revendication 1, **caractérisée en ce que** le doigt de guidage (17) dans le boîtier de broche (9) est réalisé de manière à coopérer avec l'écrou de broche (13).

3. Bouche d'incendie souterraine (1) selon au moins l'une quelconque des revendications 1 ou 2, **caractérisée en ce que** le doigt de guidage (17) présente une fente de guidage (20) s'étendant axialement, qui est sensiblement de même longueur que la course axiale d'un nez (21) sur l'écrou de broche (13).

4. Bouche d'incendie souterraine (1) selon au moins l'une quelconque des revendications 1 à 3, **caractérisée en ce que** le disque d'appui (16) présente sur le bord au moins deux rehaussements (18), qui sont réalisés par engagement par correspondance géométrique avec un évidement de forme adaptée dans le boîtier de broche (9).

5. Bouche d'incendie souterraine (1) selon la revendication 4, **caractérisée en ce que** les rehaussements (18) à la périphérie du disque d'appui (16) sont disposés à des distances angulaires différentes les uns des autres.
